# EUROPÄISCHE PATENTSCHRIFT

(11) **EP 3 667 180 B1**
(45) Veröffentlichungstag und Bekanntmachung des Hinweises auf die Patenterteilung: **02.03.2022**
(21) Anmeldenummer: 19208599.1
(22) Anmeldetag: 12.11.2019
(51) Int. Cl.: F24C 15/32, H05B 6/64

(54) **GARGERÄT MIT EINEM GARRAUM UND EINER LUFTLEITEINHEIT**
COOKING APPLIANCE COMPRISING A COOKING CHAMBER AND AN AIR SUPPLY UNIT
APPAREIL DE CUISSON DOTÉ D'UN ESPACE DE CUISSON ET D'UNE UNITÉ D'ÉCOULEMENT D'AIR

(30) Priorität: 12.12.2018 DE 102018131939
(43) Veröffentlichungstag der Anmeldung: 17.06.2020
(73) Patentinhaber: Miele & Cie. KG, 33332 Gütersloh (DE)
(72) Erfinder: Dohmen, Anja, 33739 Bielefeld (DE); Böhm, Christian, 49328 Melle (DE); Krüger, Bianca, 33699 Bielefeld (DE)

(56) Entgegenhaltungen:
- EP-A1- 2 180 260
- CN-Y- 200 965 282
- DE-A1- 10 010 418

## Beschreibung

Die Erfindung betrifft ein Gargerät mit einem Garraum durch Garraumwände begrenzt, einer Tür zum Verschließen des Garraumes, einer Luftleiteinheit in lüftungstechnisch kommunizierender Verbindung mit dem Garraum, einer Luftöffnung in einer Garraumwand zur Verbindung des Garraumes mit der Luftleiteinheit, einem außerhalb des Garraumes und innerhalb der Luftleiteinheit angeordnetem Gebläse zum Erzeugen eines Luftstromes, wobei die Luftöffnung mit einem Gitter versehen ist, das aus einzelnen Stegen besteht, um zwischen den Stegen Löcher oder Öffnungssegmente auszubilden.

Bei einem als Backofen ausgebildeten Gargerät ist im hinteren Teil des Garraumes eine Garraumwand vorgesehen, die einen dahinterliegenden Gebläseraum vom Garraum trennt. In dem Gebläseraum ist ein Gebläse mit ringförmigem Heizkörper aufgenommen. Die Garraumwand zwischen Gebläseraum und Garraum weist in der Regel eine Öffnung auf, welche den Durchtritt des vom Gebläse erzeugten Luftstroms durch die Garraumwand ermöglicht. Diese Öffnung kann, wie in der Druckschrift DE 23 39 446 A1 gezeigt, durch ein aufgesetztes Gitter gegen einen Eingriff verschlossen sein. Die Druckschrift EP 2 180 260 A1 zeigt die Verwendung von quadratischen Löchern in als Durchlassöffnungen der Garraumwand.

Eine andere Möglichkeit einen Eingriff in die Öffnung zu verhindern zeigt die Druckschrift DE 44 13 252 A1 durch den Einsatz eines Luftkanalkörpers mit zahlreichen Röhren, welche einen runden oder quadratischen Querschnitt aufweisen. Eine weitere Möglichkeit ist es, eine Vielzahl von kreisrunden Löchern als Durchlassöffnungen in die Garraumzwischenwand einzubringen, wie es in den Druckschriften DE 100 10 418 A1 und EP 0 023 827 A1 gezeigt ist.

Ein solches Gargerät ist als Heißluftbackofen unter anderem aus der Druckschrift DE 10 2007 061 286 A1 bekannt. Hinter der zentralen, größten Durchlassöffnung ist das Gebläse angeordnet, welches vorgesehen ist, den Luftstrom aus dem Garraum durch die Durchlassöffnungen in der Garraumwand anzusaugen.

Bei runden Löchern weisen die Stege dabei unterschiedliche Breiten auf, welche den Durchlassquerschnitt der Öffnung reduzieren. Bei gerade verlaufenden Stegen kann die Stabilität leiden, sodass sich diese leicht verbiegen lassen, beispielsweise bei Berührung. Eine weitere Eigenschaft beim Lüfterbetrieb ist, dass beim Einsatz von durchgehend geraden Stegen Vibrationen auftreten, die bei üblichen Lüfterdrehzahlen im Resonanzbereich liegen.

Der Erfindung liegt somit die Aufgabe zu Grunde, bei einem Gargerät mit einer Luftleiteinheit die Stabilität der Garraumwand im Bereich der Luftöffnung zu verbessern.

Erfindungsgemäß wird unter anderem diese Aufgabe durch ein Gargerät mit den Merkmalen des unabhängigen Anspruchs 1 gelöst. Vorteilhafte Ausgestaltungen und Weiterbildungen der Erfindung ergeben sich aus den jeweils abhängigen Ansprüchen.

Die mit der Erfindung erreichbaren Vorteile bestehen darin, dass ein vergrößerter Summenquerschnitt für Luftöffnung geschaffen wird, ohne den Gesamtdurchmesser der Luftöffnung zu vergrößern. Ferner wird die Stabilität der Garraumwand im Bereich der Luftöffnung erhöht, sodass Beschädigungen oder Vibrationen in dem Bereich vermieden werden. Hierzu weisen die Stege des Gitters eine Struktur aus geraden Stegsegmenten auf, die eine Mehrzahl von mehreckigen Löchern ausbildet wobei jeweils ein mehreckiges Loch von einer Mehrzahl von den Stegsegmenten umgeben ist.

Gemäß einer bevorzugten Ausführung der Erfindung wird die Stabilität der Garraumwand im Bereich der Luftöffnung auch dadurch verbessert, dass alle Stegsegmente die gleiche Breite aufweisen. Hierdurch kann ein gleichmäßiger Wärmefluss und eine gleichmäßige Temperaturverteilung in den Stegsegmenten erreicht werden, wodurch Spannungen in den Stegen des Gitters reduziert werden. Dies ist insbesondere bei hohen Prozesstemperaturen im Garraum, beispielsweise bei einer pyrolytischen Reinigung, relevant.

Erfindungsgemäß sind die Stegsegmente einteilig mit der, die Luftöffnung enthaltende Garraumwand ausgebildet. Vorzugsweise sind die Löcher erzeugt, durch eine Bearbeitung des Materials der Garraumwand mit einem Schneidewerkzeug. Durch die einteilige Ausführung wird die Stabilität der Garraumwand verbessert, insbesondere durch reduzierte Spannungen bei thermischer Belastung.

Erfindungsgemäß ist die Struktur der Stegsegmente so ausgebildet, dass die Stegsegmente jeweils in einem Winkel ungleich 90 Grad und ungleich 180 Grad aufeinandertreffen. Somit trifft jedes Stegsegment auf zwei benachbarte Stegsegmente und bildet eine sternförmige Verbindung. Das bedeutet, dass Verformungen oder Verwindungen aufgrund Wärmeausdehnung eines einzelnen Stegs immer auf zwei benachbarte Stege sternförmig abgeleitet werden, sodass Spannungen innerhalb eines Steges erst gar nicht entstehen.

In einer weiteren, insgesamt zweckmäßigen Ausführung sind die Stegsegmente so strukturiert, dass die Löcher fünfeckig, sechseckig oder achteckig geformt sind. Dies ergibt eine stabile Gesamtstruktur des Gitters und eine optisch positive Anmutung.

Die Struktur der Stegsegmente ist dabei so ausgebildet, dass sich in radialer Erstreckung von der Mitte zum Öffnungsrand der Luftöffnung ein Zickzack-Verlauf ergibt und dass sich in Umfangsrichtung ebenfalls ein Zickzack-Verlauf ergibt. Dadurch können sich die Stege leichter ausdehnen oder schrumpfen, ohne dass es Spannungen an den Anbindungsstellen oder innerhalb der Stege selbst entstehen. Die Zickzack-Anordnung stellt einen sogenannten Ziehharmonika-Effekt für den Längsverlauf der Stege bereit.

In einer insgesamt vorteilhaften Ausführung Struktur der Stegsegmente dazu eingerichtet, die mehreckigen Löcher mit einer Schlüsselweite im Bereich von 3 mm bis 12 mm auszubilden, wobei die Stegbreite der Stegsegmente einen Wert im Bereich 0,5 mm bis 3 mm aufweist. Damit sind die Stegsegmente dünn genug, um durch die Öffnung geförderte Luft nicht zu stark zu bremsen oder umzulenken, andererseits ist eine gute Stabilität des gesamten Gitters gegeben.

In einer insgesamt zweckmäßigen Ausführung ist die Luftöffnung kreisförmig und weist einen Durchmesser im Bereich von 5 cm bis 25 cm auf. Damit kann ein Ventilator, dessen Lüfterrad etwa dem genannten Durchmesser entspricht verwendet werden und flachbauend hinter der Garraumwand angeordnet werden. Bei den genannten Durchmessern ist es dabei vorteilhaft, die Struktur der Stegsegmente so auszubilden, dass radial 3 bis 8 Löcher von der Mitte der Luftöffnung bis zum Außenrand der Öffnung angeordnet sind, bevorzugt 4 bis 5 Löcher.

Als Gargerät kommt ein Backofen mit Umluftfunktion, ein Dampfgarer, ein Heißluftbackofen oder ein Mikrowellenofen in Frage. bevorzugt weist das Gargerät eine Umluft- und/oder Heißluftfunktion auf. Insgesamt ist für das Gargerät von Bedeutung, dass eine Garraumwand, bevorzugt die Rückwand, mit einer Luftöffnung oder Dampföffnung versehen ist.

Ein Ausführungsbeispiel der Erfindung ist in den Zeichnungen rein schematisch dargestellt und wird nachfolgend näher beschrieben. Es zeigen:
- Fig. 1:: ein Gargerät mit Blick in den Garraum;
- Fig. 2:: eine Detailansicht der Luftöffnung in der Garraumwand und
- Fig. 3:: eine vergrößerte Ansicht der Struktur der Stegsegmente und die Löcher.

Die Fig.1 zeigt am Beispiel eines Backofens 1 mit Lüfterfunktion bzw. Heißluftfunktion den Garraum 2, der hinter seiner Rückwand 21 eine Luftleiteinheit 3 mit einem Gebläse 31 umfasst. Die Rückwand 21 umfasst dabei eine Luftöffnung 4, um die Verbindung der Luftleiteinheit 3 oder des Gebläses 31 mit dem Garraum 2 bereitzustellen. Die Luftöffnung 4 ist mit einem Gitter 41 abgedeckt, damit keine Gegenstände in das dahinterliegende Gebläse 31 oder Luftleiteinheit 3 gelangen können und dass der Benutzer dort nicht hineingreifen kann. Der Backofen 1 umfasst ferner eine Heizeinrichtung 5, um den Garraum zu erhitzen. Die Bedien- und Anzeigeeinrichtung 81 dient zu Benutzereingaben und Bedienhandlungen und zum Anzeigen von Zuständen, wie Temperatur des Garraums 2 oder des Gargutes. Eine Steuereinrichtung 82 steht mit der Bedien- und Anzeigeeinrichtung 81 in Verbindung und dient dazu, das Gebläse 31 und die Heizeinrichtung 5 zu aktivieren und zu deaktivieren, um den vom Benutzer vorgegeben Garprozess zu steuern. Im gezeigten Beispiel wird durch die Luftöffnung 4 die Luft aus dem Garraum 2 angesaugt und mittels der Luftleiteinheit 3 zu den Auslassöffnungen 42 in den Garraum 2 hineingeblasen. Bei einem Heißluftbackofen wird die Luft in der Luftleiteinheit 3 zusätzlich erhitzt mittels eines zusätzlichen Luftheizers. Zu erkennen ist ferner, dass der Garraum 2 frontseitig eine Beladungsöffnung umfasst, die mittels der Tür 11 verschlossen werden kann.

Fig. 2 zeigt die Luftöffnung 4 mit dem darauf angebrachten Gitter 41. Dieses umfasst eine Wabenstruktur, sodass die Stege 42 aus Stegsegmenten 43 gebildet sind, die jeweils im stumpfen Winkel zu den jeweils auftreffenden Stegsegmenten 43 liegen. Bei sechseckigen Löchern 44 liegen die Stegsegmente 43 jeweils in einem Winkel von etwa oder genau 120 Grad zueinander. Jeder Steg 42, der vom Mittelteil 45 zum äußeren Rand 46 verläuft oder der sich von einer Seite zur anderen erstreckt, verläuft dabei zickzackförmig Z, kein Steg 42 verläuft geradlinig.

Fig. 3 zeigt einen Ausschnitt des wabenförmig strukturierten Gitters 41. Zu erkennen ist das einzelne Stegsegment 43, das ein sechseckförmiges Loch 44 begrenzt. Sechs solcher Stege 43 umgeben dabei jeweils ein Loch 44. Die Stegbreite B ist dabei über gesamte Länge des Stegsegments 43 im Wesentlichen konstant. Die Dimensionierung ist so gewählt, dass möglichst kleine partielle Luftumlenkungen oder Verwirbelungen des Luftstromes verursacht werden, um das Anströmen des Lüfterrades 32 der Gebläseeinheit 31 zu optimieren. Ferner wird durch diese konstante Stegbreite B eine vergrößerte Luftöffnung geschaffen, gegenüber einem Gitter mit runden Löchern. Bevorzugt sind die Löcher 44 mit einer Schlüsselweite im Bereich von 3 mm bis 15 mm ausgebildet, wobei die Schlüsselweite den Abstand einer geraden Seite des Lochs 44 zur gegenüberliegenden geraden Seite definiert. Als Stegbreite B haben sich Werte im Bereich von 0,5 mm bis 3 mm vorteilhaft erwiesen, bevorzugt 1 mm bis 2 mm.

## Patentansprüche

1. Gargerät (1) mit
einem Garraum (2) durch Garraumwände (21) begrenzt,
einer Tür (11) zum Verschließen des Garraumes (2),
einer Luftleiteinheit (3) in lüftungstechnisch kommunizierender Verbindung mit dem Garraum (2),
einer Luftöffnung (4) in einer Garraumwand (21) zur Verbindung des Garraumes (2) mit der Luftleiteinheit (3),
einem außerhalb des Garraumes (2) und innerhalb der Luftleiteinheit (3) angeordnetem Gebläse (31) zum Erzeugen eines Luftstromes,
wobei die Luftöffnung (4) mit einem Gitter (41) versehen ist, das aus einzelnen Stegen (42) besteht, um zwischen den Stegen (42) Löcher oder Öffnungssegmente (44) auszubilden,
wobei die Stege (42) eine Struktur aus geraden Stegsegmenten (43) aufweist, die eine Mehrzahl von mehreckigen Löchern (44) ausbildet
wobei jeweils ein mehreckiges Loch (44) von einer Mehrzahl von den Stegsegmenten (43) umgeben ist,
wobei die Stegsegmente (43) mit der Garraumwand (21) einteilig ausgebildet sind,
**dadurch gekennzeichnet, dass**
die Stegsegmente (43) jeweils in einem Winkel ungleich 90 Grad und ungleich 180 Grad aufeinandertreffen.

2. Gargerät (1) nach Anspruch 1,
wobei die Stegsegmente (43) so strukturiert sind, dass die Löcher (44) fünfeckig, sechseckig oder achteckig geformt sind.

3. Gargerät (1) nach einem der vorhergehenden Ansprüche,
wobei die Struktur der Stegsegmente (43) so ausgebildet ist, dass sich in radialer Erstreckung vom Mittenbereich (45) zum Öffnungsrand (46) der Luftöffnung (4) ein Zickzack-Verlauf ergibt und dass sich in Umfangsrichtung ebenfalls ein Zickzack-Verlauf ergibt.

4. Gargerät (1) nach einem der vorhergehenden Ansprüche,
wobei die Struktur der Stegsegmente (43) dazu eingerichtet ist, die mehreckigen Löcher (44) mit einer Schlüsselweite im Bereich von 3 mm bis 12 mm auszubilden.

5. Gargerät (1) nach einem der vorhergehenden Ansprüche,
wobei die Stegbreite (B) der Stegsegmente (43) einen Wert im Bereich 0,5 mm bis 3 mm aufweist.

6. Gargerät (1) nach einem der vorhergehenden Ansprüche,
wobei die Luftöffnung (4) kreisförmig ist und einen Durchmesser im Bereich von 5 cm bis 25 cm aufweist.

7. Gargerät (1) nach einem der vorhergehenden Ansprüche,
wobei die Struktur der Stegsegmente (44) so ausgebildet ist, dass radial 3 bis 8 Löcher (44) von dem Mittenbereich (45) der Luftöffnung (4) bis zum Außenrand (46) der Öffnung (4) angeordnet sind, bevorzugt 4 bis 5 Löcher (44).

8. Gargerät (1) nach einem der vorhergehenden Ansprüche,
wobei das Gargerät eine Umluft- und/oder Heißluftfunktion aufweist.

9. Gargerät (1) nach einem der vorhergehenden Ansprüche,
wobei das Gargerät (1) ein Backofen mit Umluftfunktion, ein Dampfgarer, ein Heißluftbackofen oder ein Mikrowellenofen ist.

10. Gargerät (1) nach Anspruch 8 oder 9,
wobei bei einem als Heißluftbackofen ausgeführten Gargerät zur Erwärmung der umgewälzten Luft in der Luftleiteinheit (3) ein Luftheizer angeordnet ist.

## Claims

1. Cooking appliance (1), comprising
a cooking chamber (2) delimited by cooking chamber walls (21),
a door (11) for closing the cooking chamber (2),
an air guide unit (3) connected to the cooking chamber (2) in a ventilation-communicating manner,
an air opening (4) in a cooking chamber wall (21) for connecting the cooking chamber (2) to the air guide unit (3),
a fan (31) which is arranged outside the cooking chamber (2) and inside the air guide unit (3) and is intended for generating an air flow,
the air opening (4) being provided with a grid (41) which consists of individual webs (42) in order to form holes or opening segments (44) between the webs (42),
the webs (42) having a structure made of straight web segments (43) which forms a plurality of polygonal holes (44),
in each case a polygonal hole (44) being surrounded by a plurality of the web segments (43),
the web segments (43) being formed in one piece with the cooking chamber wall (21),
**characterised in that**
the web segments (43) each meet at an angle unequal to 90 degrees and unequal to 180 degrees.

2. Cooking appliance (1) according to claim 1,
wherein the web segments (43) are structured such that the holes (44) are in the shape of pentagons, hexagons or octagons.

3. Cooking appliance (1) according to either of the preceding claims,
wherein the structure of the web segments (43) is designed such that a zigzag curve results in the radial extension from the middle region (45) to the opening edge (46) of the air opening (4) and in that a zigzag curve also results in the circumferential direction.

4. Cooking appliance (1) according to any of the preceding claims,
wherein the structure of the web segments (43) is configured to form the polygonal holes (44) having a width across flats in the range of from 3 mm to 12 mm.

5. Cooking appliance (1) according to any of the preceding claims,
wherein the web width (B) of the web segments (43) has a value in the range of from 0.5 mm to 3 mm.

6. Cooking appliance (1) according to any of the preceding claims,
wherein the air opening (4) is circular and has a diameter in the range of from 5 cm to 25 cm.

7. Cooking appliance (1) according to any of the preceding claims,
wherein the structure of the web segments (44) is designed such that 3 to 8 holes (44) are arranged radially from the middle region (45) of the air opening (4) to the outer edge (46) of the opening (4), preferably 4 to 5 holes (44).

8. Cooking appliance (1) according to any of the preceding claims,
wherein the cooking appliance has an air circulation and/or hot air function.

9. Cooking appliance (1) according to any of the preceding claims,
wherein the cooking appliance (1) is an oven having an air circulation function, a steam cooker, a hot air oven or a microwave oven.

10. Cooking appliance (1) according to either claim 8 or claim 9,
wherein, in the case of a cooking appliance designed as a hot air oven, an air heater is arranged in the air guide unit (3) in order to heat the circulated air.

## Revendications

1. Appareil de cuisson (1) comportant
un espace de cuisson (2) délimité par des parois d'espace de cuisson (21),
une porte (11) permettant de fermer l'espace de cuisson (2),
une unité de guidage d'air (3) en liaison de communication par ventilation avec l'espace de cuisson (2),
une ouverture d'air (4) dans une paroi d'espace de cuisson (21) permettant de relier l'espace de cuisson (2) à l'unité de guidage d'air (3),
un ventilateur (31) disposé à l'extérieur de l'espace de cuisson (2) et à l'intérieur de l'unité de guidage d'air (3) et permettant de générer un flux d'air,
dans lequel l'ouverture d'air (4) est pourvue d'une grille (41) constituée d'entretoises (42) individuelles afin de former des trous ou des segments d'ouverture (44) entre les entretoises (42),
dans lequel les entretoises (42) présentent une structure de segments d'entretoise (43) rectilignes, laquelle forme une pluralité de trous polygonaux (44),
dans lequel un trou polygonal (44) est respectivement entouré par une pluralité de segments d'entretoise (43),
dans lequel les segments d'entretoise (43) sont formés d'une seule pièce avec la paroi d'espace de cuisson (21),
**caractérisé en ce que**
les segments d'entretoise (43) se rejoignent respectivement en un angle différent de 90 degrés et différent de 180 degrés.

2. Appareil de cuisson (1) selon la revendication 1,
dans lequel les segments d'entretoise (43) sont structurés de telle sorte que les trous (44) sont de forme pentagonale, hexagonale ou octogonale.

3. Appareil de cuisson (1) selon l'une des revendications précédentes,
dans lequel la structure des segments d'entretoise (43) est formée de telle sorte qu'une étendue en zigzag est créée dans l'extension radiale depuis la zone centrale (45) jusqu'au bord d'ouverture (46) de l'ouverture d'air (4) et qu'une étendue en zigzag est créée également dans la direction circonférentielle.

4. Appareil de cuisson (1) selon l'une des revendications précédentes,
dans lequel la structure des segments d'entretoise (43) est configurée pour former les trous polygonaux (44) d'un diamètre compris entre 3 mm et 12 mm.

5. Appareil de cuisson (1) selon l'une des revendications précédentes,
dans lequel la largeur d'entretoise (B) des segments d'entretoise (43) présente une valeur comprise entre 0,5 mm et 3 mm.

6. Appareil de cuisson (1) selon l'une des revendications précédentes,
dans lequel l'ouverture d'air (4) est circulaire et présente un diamètre compris entre 5 cm et 25 cm.

7. Appareil de cuisson (1) selon l'une des revendications précédentes,
dans lequel la structure des segments d'entretoise (44) est conçue de telle sorte que 3 à 8 trous (44) sont disposés radialement depuis la zone centrale (45) de l'ouverture d'air (4) jusqu'au bord extérieur (46) de l'ouverture (4), de préférence 4 à 5 trous (44).

8. Appareil de cuisson (1) selon l'une des revendications précédentes,
dans lequel l'appareil de cuisson présente une fonction d'air circulant et/ou d'air chaud.

9. Appareil de cuisson (1) selon l'une des revendications précédentes,
dans lequel l'appareil de cuisson (1) est un four comportant une fonction d'air circulant, un cuiseur vapeur, un four de cuisson à air chaud ou un four à micro-ondes.

10. Appareil de cuisson (1) selon la revendication 8 ou 9,
dans lequel, dans le cas d'un appareil de cuisson conçu comme un four de cuisson à air chaud, un réchauffeur d'air est disposé dans l'unité de guidage d'air (3) afin de chauffer l'air circulé.
